# EUROPÄISCHE PATENTSCHRIFT

(11) **EP 0 284 813 B1**
(45) Veröffentlichungstag und Bekanntmachung des Hinweises auf die Patenterteilung: **14.10.1992**
(21) Anmeldenummer: 88103263.5
(22) Anmeldetag: 03.03.1988
(51) Int. Cl.: H01H 33/70

(54) **Druckgasschalter**
Pressurised gas circuit breaker
Disjoncteur à gaz sous pression

(30) Priorität: 25.03.1987 CH 1139/87
(43) Veröffentlichungstag der Anmeldung: 05.10.1988
(73) Patentinhaber: BBC Brown Boveri AG, CH-5401 Baden (CH)
(72) Erfinder: Ackermann, Ulrich, Dr., CH-5300 Turgi (CH); Faller, Kurt, CH-5200 Brugg (CH); Guzek, Krzysztof, CH-8800 Thalwil (CH); Meier, Arnold, CH-5430 Wettingen (CH)

(56) Entgegenhaltungen:
- EP-A- 0 158 916
- DE-A- 3 321 740
- DE-C- 643 821
- US-A- 3 271 548

## Beschreibung

### DRUCKGASSCHALTER

### TECHNISCHES GEBIET

Bei der Erfindung wird ausgegangen von einem Druckgasschalter gemäss dem ersten Teil von Patentanspruch 1.

### STAND DER TECHNIK

Hierbei nimmt die Erfindung auf einen Stand der Technik von Druckgasschaltern Bezug, wie er etwa in DE-A1-3321 740 beschrieben ist. Der bekannte Schalter weist zwei in einem isoliergasgefüllten Gehäuse angeordnete Schaltstücke auf sowie eine Isolierstoffdüse aus mehreren in Umfangsrichtung aufeinanderfolgend angeordneten Segmenten. Die Segmente sind über Federn mit einer zentripetal wirkenden Kraft beaufschlagt. Dadurch wird erreicht, dass in der Einschaltposition des Schalters eines beider Schaltstücke durch die Isolierstoffdüse führbar ist und beim Ausschalten der Durchmesser der Engstelle der Isolierstoffdüse gegenüber dem in der Einschaltposition vom durchgeführten Schaltstück bestimmten Durchmesser erheblich verringert ist. Ein solcher Schalter zeichnet sich bei gutem Löschvermögen und ohne die Verwendung zusätzlicher Nennstromkontakte durch gute Nennstromtragfähigkeit aus. Beim Ausschalten grosser Kurzschlussströme ist die Isolierstoffdüse jedoch einem grossen Abbrand ausgesetzt, welcher den Durchmesser der Düsenengstelle erheblich vergrössert und den Aufbau eines ausreichenden Löschgasdruckes erheblich erschwert. Darüber hinaus schlägt das durch die Düsenengstelle geführte Schaltstück bei einem O-C-O-Schaltzyklus ungedämpft und mit hoher Geschwindigkeit auf die Segmente der Isolierstoffdüse auf und ruft hierbei unerwünschte mechanische Belastungen hervor.

Ein weiterer Druckgasschalter der eingangs genannten Art ist aus EP-A2-158916 bekannt. Bei diesem Druckgasschalter ist die Isolierstoffdüse als Hülse ausgebildet. Die Hülse ist in einen Kranz achsparalleler Finger unterteilt, welche bei geschlossenem Schalter federnd auf der Mantelfläche eines als Kontaktstift ausgebildeten beweglichen Schaltstückes liegen. Wenn sich der Kontaktstift beim Öffnen des Schalters unter Bildung eines Schaltlichtbogens aus dem zugeordneten feststehenden Kontaktstück und anschliessend aus der Hülse zurückzieht, federn die Finger radial einwärts und verengen dadurch den Strömungsquerschnitt, der den Löschgasen zur Verfügung steht, welche durch den Schaltlichtbogen aus dem vorderen Abschnitt des Kontaktstiftes freigesetzt werden. Der Kranz der Finger nimmt eine Gestalt ähnlich einer Venturidüse an. Auf diese Weise soll eine sehr intensive Beblasung des Schaltlichtbogens erreicht werden. Auch bei diesem Schalter wird der Durchmesser der engsten Stelle der Düse beim Schalten grosser Kurzschlussströme erheblich vergrössert, da zum einen der Schaltlichtbogen die radial einwärts gefederten Finger insbesondere im Bereich der engsten Stelle der Düse abbrennt, und da zum anderen - wie aus den Figuren 9 und 10 ersichtlich ist - die Finger durch radial geführte Schlitze voneinander getrennt sind und mit ihren die Schlitze bildenden, radial geführten Seitenflächen aufeinander abgestützt sind. Darüber hinaus schlägt der durch die engste Stelle der Düse geführte Kontaktstift bei einem O-C-O-Schaltzyklus ungedämpft und mit hoher Geschwindigkeit auf die radial einwärts gefederten Finger auf und verursacht hierbei unerwünschte mechanische Belastungen.

### DARSTELLUNG DER ERFINDUNG

Die Erfindung, wie sie in Patentanspruch 1 angegeben ist, löst die Aufgabe, einen Druckgasschalter anzugeben, bei dem der bei einem Schaltvorgang wirksame Querschnitt der Isolierstoffdüse weitgehend unabhängig von der Anzahl der durchgeführten Schaltvorgänge ist. Der erfindungsgemässe Druckgasschalter zeichnet sich dadurch aus, dass er gegenüber einem vergleichbaren Druckgasschalter ohne entsprechend ausgebildete Isolierstoffdüse weniger revisionsanfällig ist, da der wirksame Querschnitt der Isolierstoffdüse auch nach mehreren Schaltvorgängen konstant bleibt und sich somit der von diesem Querschnitt abhängige und das Löschvermögen bestimmende Druckaufbau des Schalters nicht ändert. Unerwünschte mechanische Belastungen der Isolierstoffdüse und des durch die Isolierstoffdüse geführten Schaltstückes entfallen. Darüber hinaus kann der Gasdruck des zur Beblasung des bei einem Schaltvorgang zwischen den Schaltstücken brennenden Schaltlichtbogens durch die Wahl von vergleichsweise stark verdampfenden Materialien als Werkstoff für die Isolierstoffdüse erheblich gesteigert werden. Daher können zusätzliche, etwa pneumatisch oder magnetisch wirkende, Blashilfen weitgehend eingespart werden.

### KURZE BESCHREIBUNG DER ERFINDUNG

Die Erfindung wird nachfolgend anhand von in der Zeichnung dargestellten Ausführungsbeispielen näher erläutert. Hierbei zeigt:
- Fig. 1: eine Aufsicht auf einen axial geführten Schnitt durch ein erstes Ausführungsbeispiel des erfindungsgemässen Druckgasschalters, bei dem in der rechten Hälfte der Figur der Zustand des Schalters vor der Durchführung von Schaltvorgängen dargestellt ist und in der linken Hälfte der Zustand nach dem mehrfachen Abschalten grosser Kurzschlussströme,
- Fig. 2: eine Aufsicht auf einen längs II-II geführten Schnitt durch den Druckgasschalter gemäss Fig. 1,
- Fig. 3: eine Aufsicht auf einen axial geführten Schnitt durch ein zweites Ausführungsbeispiel des erfindungsgemässen Druckgasschalters, bei dem in der rechten Hälfte der Figur der Zustand des Schalters vor der Durchführung von Schaltvorgängen dargestellt ist und in der linken Hälfte der Zustand nach dem mehrfachen Abschalten grosser Kurzschlussströme,
- Fig. 4: eine Aufsicht auf einen längs IV-IV geführten Schnitt durch den Druckgasschalter gemäss Fig. 3, und
- Fig. 5: eine Aufsicht auf einen axial geführten Schnitt durch ein drittes Ausführungsbeispiel des erfindungsgemässen Druckgasschalters.

### WEG ZUR AUSFÜHRUNG DER ERFINDUNG

In allen Figuren sind gleichwirkende Teile mit gleichen Bezugszeichen versehen. Bei dem in den Figuren 1 und 2 dargestellten Druckgasschalter sind zwei als Abbrandkontakte ausgebildete Schaltstücke 1, 2 sowie eine von einem Tragkörper 3 gehaltene Isolierstoffdüse 4 in einem nicht dargestellten, mit einem Isoliergas, wie etwa Schwefelhexafluorid von einigen bar Druck, gefüllten Gehäuse angeordnet. Schaltstücke 1 bzw. 2, Tragkörper 3 und Isolierstoffdüse 4 sind im wesentlichen rotationssymmetrisch ausgebildet und sind koaxial zu einer Achse 5 angeordnet. Die Isolierstoffdüse 4 weist eine Düsenengstelle 6 auf, welche von 8 in Umfangsrichtung aufeinanderfolgenden Segmenten 7 gebildet ist. Der Tragkörper 3 und die Isolierstoffdüse 4 umfassen das hohlzylindrisch dargestellte, gegebenenfalls aber auch vollzylindrisch ausbildbare, Schaltstück 2 mit Abstand. Der Tragkörper 3 ist an seinem die Isolierstoffdüse 4 tragenden Ende als ringförmiger Nennstromkontakt 8 ausgebildet und ist über ein nicht dargestelltes Teil in elektrisch leitender Weise starr mit dem Schaltstück 2 verbunden. Er umschliesst ferner ein ringförmig ausgebildetes Volumen 9. Das Volumen 9 ist über einen ringförmig ausgebildeten und vom stromaufwärts der Düsenengstelle 6 gelegenen Teil der Isolierstoffdüse 4 und dem freien Ende des Schaltstückes 2 begrenzten Kanal 10 beim Ausschalten mit der Düsenengstelle 6 verbindbar. Das vollzylindrisch dargestellte, gegebenenfalls aber auch hohlzylindrisch ausbildbare, Schaltstück 1 ist in elektrisch leitender Weise starr mit einem nicht dargestellten Nennstromkontakt verbunden und ist im Einschaltzustand des Druckgasschalters durch die Düsenengstelle 6 der Isolierstoffdüse 4 in das freie Ende des Schaltstückes 2 geführt.

Die Isolierstoffdüse 4 weist neben den aus einem vergleichsweise temperaturbeständigen Isolierstoff, wie etwa Polytetrafluoräthylen, bestehenden Segmenten 7 noch einen ebenfalls aus vergleichsweise temperaturbeständigen Isolierstoff gebildeten zweiteiligen Formkörper auf. Ein erstes Teil 11 dieses Formkörpers ist hohlzylindrisch ausgebildet und weist an seinem vom Tragkörper 3 abgewandten Ende radial geführte Schlitze von rechteckigem Querschnitt auf, in denen jeweils eines der Segmente 7 radial zur Achse 5 beweglich geführt ist. Ein zweites Teil 12 der Isolierstoffdüse umfasst das erste Teil 11 koaxial und bildet mit seinem freien Ende das stromabwärts der Engstelle 6 gelegene Teil der Isolierstoffdüse 4. Zwischen den beiden Teilen 11 und 12 ist ein ringförmiger Spalt ausgespart, in dem eine Feder 13 sowie ein Ring 14 mit einem Innenkonus 15 geführt sind. Die Segmente sind mit ihren von der Düsenengstelle 6 abgewandten Aussenflächen auf dem Innenkonus 15 abgestützt und weisen jeweils zwei zueinander und zur Achse 5 parallele Seitenflächen, z.B. 16, 17; 18, 19; 20, 21, auf, welche jeweils von einer in der Oberfläche der Düsenengstelle 6 verlaufenden Kante, z.B. 22, 23, (Fig. 1), begrenzt sind. Die Seitenflächen, z.B. 16, 17, liegen jeweils an parallel zueinander erstreckten Begrenzungsflächen der Schlitze an. Benachbarte Segmente 7 sind aufeinander mit ihren einander gegenüberstehende Seitenflächen, z.B. 19, 20, begrenzenden Kanten abgestützt (Fig. 2). Die Segmente 7 sind an ihren dem freien Ende der Isolierstoffdüse 4 zugewandten Enden drehbar gelagert und stehen jeweils unter der Wirkung einer die Segmente 7 mit einer zentrifugalen Kraft beaufschlagenden Stützfeder 24. Anstelle von Stützfedern 24 kann beispielsweise auch ein O-Ring dazu verwendet werden, die Segmente 7 mit einer zentrifugal wirkenden Kraft zu beaufschlagen.

Ein solcher Druckgasschalter wirkt nun wie folgt: Beim Ausschalten werden die Schaltstücke 1 und 2 in die in Fig. 1 angegebene Position geführt. Die in der Einschaltposition miteinander in Eingriff befindlichen Schaltstücke 1 und 2 werden hierbei getrennt und nehmen die Fusspunkte eines durch die Düsenengstelle 6 brennenden in der Figur nicht dargestellten Schaltlichtbogens auf. Vor der Durchführung von Abschaltungen befindet sich der Druckgasschalter zunächst in dem in den rechten Hälften der Figuren 1 und 2 angegebenen Zustand, in dem die Segmente 7 noch frei von Abbrand sind und eine vorgegebene maximale Ausdehnung in radialer Richtung aufweisen. Die Segmente 7 sind hierbei mit einer zentripetal wirkenden Kraft beaufschlagt. Diese Kraft wird hervorgerufen durch den unter der Wirkung der gespannten Feder 13 stehenden Ring 14, dessen Innenkonus 15 im Bereich seines grössten Durchmessers die Segmente 7 derart nach innen führt, dass sie sich - wie aus der rechten Hälfte von Fig. 2 ersichtlich ist - mit ihren in der Oberfläche der Düsenengstelle 6 liegenden Kanten, z.B. 22, 23, gegeneinander abstützen.

Beim Schalten eines hohen Kurzschlusstromes brennt der zwischen den Schaltstücken 1, 2 fussende Schaltlichtbogen Material der Düsenengstelle 6 ab. Unter der Wirkung des federbelasteten Ringes 14 werden die auf dem Innenkonus 15 gleitfähig abgestützten Segmente 7 nun längs ihrer parallelen Seitenflächen, z.B. 16, 17 solange nach innen geführt bis sich die Kanten, z.B. 22, 23, benachbarter Segmente, wieder aufeinander abstützen. Hierdurch wird erreicht, dass der Durchmesser der Düsenengstelle 6 selbst nach mehrmaligem, z.B. 10maligem, Schalten grosser Kurzschlussströme im wesentlichen konstant bleibt. Dies ist aus der linken Hälfte der Figuren 1 und 2 ersichtlich. Der konstante Durchmesser der Düsenengstelle 6 ist von besonderem Vorteil zum Aufbau eines zur erfolgreichen Beblasung des Schaltlichtbogens ausreichenden Gasdruckes im Volumen 9. Darüber hinaus ist es von Vorteil, dass der Druckgasschalter selbst dann nach mehrmaligem Schalten grosser Kurzschlussströme noch keiner Revision bedarf, wenn die Segmente 7 aus einem Material hergestellt sind, dass bei Lichtbogeneinwirkung Löschgas abgibt.

Der in der Düsenengstelle 6 beim Schalten grosser Kurzschlussströme herrschende hohe Gasdruck kann die einzelnen Segmente 7 bei geeigneter, Selbsthemmung bewirkende Wahl der Schrägung des Innenkonus 15 nicht nach aussen drücken. Die radial nach aussen wirkende Stützfedern 24 bewirken hierbei, dass die Segmente 7 stets mit einer Rückstellkraft beaufschlagt sind, wodurch ein zufälliges Verschieben eines der Segmente 7, etwa infolge seines Eigengewichts, bei geöffnetem Schalter mit Sicherheit vermieden wird.

Bei dem in den Figuren 3 und 4 dargestellten Druckgasschalter ist in der Isolierstoffdüse 4 eine ringscheibenförmige Aussparung 25 vorgesehen, in der vier die Düsenengstelle 6 bildende Segmente 7 angeordnet sind. Diese Segmente weisen jeweils abschnittsweise parallel zueinander und parallel zur Achse 5 erstreckte Seitenwände 26, 27, 28 und 29 auf, welche - wie aus der rechten Hälfte von Fig. 4 ersichtlich ist - vor der Durchführung von Schaltvorgängen von Kanten 30 und 31 begrenzt sind. Die Segmente 7 weisen jeweils zudem quer zur Achse 5 und parallel zueinander erstreckte Stirnflächen auf, welche auf kreisringförmigen Stirnflächen 32 und 33 der Aussparung 25 gleitbar gelagert sind. Je zwei benachbarte Segmente 7 sind durch einen in Umfangsrichtung angeordneten Stab 34 in radialer Richtung verschieblich geführt. Der Stab 34 kann beispielsweise an einem radial erstreckten Teil der Seitenwand eines der Segmente 7 befestigt sein und wird dann bei einer radialen nach innen gerichteten Verschiebung der Segmente 7 tiefer in ein ebenfalls in Umfangsrichtung angeordnetes Loch in der gegenüberstehenden Seitenwand des benachbarten Segmentes hineingeführt. Die Segmente sind jeweils über eine Stange 35 mit einem Kolben 36 starr verbunden. Der Kolben 36 ist in einem in der Isolierstoffdüse 4 ausgesparten Zylinderraum 37 geführt. Der oberhalb des Kolbens 36 gelegene Teil des Zylinderraums 37 ist über einen Kanal 38 mit dem Ringkanal 10 bzw. dem nicht dargestellten Volumen 9 verbunden. Der unterhalb des Kolbens 36 befindliche Teil des Zylinderraums 37 ist über einen Kanal 39 mit einem stromabwärts der Düsenengstelle 6 vorgesehenen und zur Aufnahme von ausgepufftem Löschgas bestimmten Expansionsraum 40 verbunden.

Bei diesem Schalter baut der beim Ausschalten zwischen den Schaltstücken 1 und 2 in der Düsenengstelle 6 brennende Lichtbogen stromaufwärts der Düsenengstelle 6 Löschgas mit hohem Gasdruck auf, welches über den Ringkanal 10, gegebenenfalls das Volumen 9, die Kanäle 38 und die Zylinderräume 37 die Kolben 36 und damit die Segmente 7 mit einer radial nach innen gerichteten Kraft beaufschlägt. Hierbei sorgen die unterhalb der Kolben 36 vorgesehenen Kanäle 39 dafür, dass in diesem Bereich der im Expansionsraum 40 vorhandene niedrige Gasdruck des Löschgases ansteht und damit die Kraftwirkung der Kolben 36 voll entfaltet werden kann. Die Flächen der Kolben 36 sind jeweils so dimensioniert, dass die während der Hochstromphase im Bereich der Düsenengstelle 6 auf die Segmente 7 radial nach aussen wirkende Kraft voll kompensiert wird und es dadurch nicht zu einer radial nach aussen gerichteten Verschiebung der Segmente 7 kommen kann.

Bei der in Fig. 5 dargestellten Ausführungsform des erfindungsgemässen Druckgasschalters ist die Düsenengstelle 6 entsprechend der Ausführungsform gemäss den Figuren 1 und 2 ebenfalls von acht Segmenten gebildet, jedoch sind diese Segmente entsprechend der Ausführungsform gemäss den Figuren 3 und 4 verschieblich in einer kreisringförmigen Aussparung 25 der Isolierstoffdüse 4 angeordnet. Bei diesem Schalter werden die Segmente 7 über den mit dem Innenkonus 15 versehenen Ring 14 mit der zentripetal wirkenden Kraft beaufschlagt. Die Kraft wird hierbei entsprechend der Ausführungsform gemäss den Figuren 3 und 4 vom Schaltlichtbogen geliefert. Im Gegensatz zur Ausführungsform gemäss den Figuren 3 und 4 wirkt bei der Ausführungsform gemäss Fig. 5 das vom Lichtbogen gelieferte Löschgas hohen Druckes nur über den Ringkanal 10 und das Volumen 9 auf einen in einem ringförmigen Zylinderraum 41 vorgesehenen Ringkolben 42. Dieser Ringkolben ist mit dem Ring 14 über Stangen 43 starr verbunden. Ein in der Isolierstoffdüse 4 vorgesehener Kanal 44 sorgt dafür, dass auf der vom Löschgas hohen Drucks abgewandten Seite des Ringkolbens 42 der im Expansionsraum 40 herrschende niedrige Gasdruck ansteht, so dass der mit Löschgas hohen Drucks beaufschlagte Kolben 42 die Segmente 7 über die Stangen 43 und den Ring 14 mit einer radial nach innen wirkenden Kraft beaufschlagen kann.

Weist der Ring 14 eine als Kolben ausgebildete Stirnseite auf und ist er in einem Ringkanal geführt, welcher mit dem vom Schaltlichtbogen erzeugten Löschgas hohen Druckes beauf schlagbar ist, so ist es bei geeigneter Dimensionierung des Ringes 14 möglich, auf die vom Zylinderraum 41 und dem Kolben 42 gebildete Kolbenzylinderanordnung zu verzichten. Der Kanal 44 wird dann zweckmässigerweise zwischen der Aussparung 25 und dem Expansionsraum 40 angeordnet.

## Patentansprüche

1. Druckgasschalter mit einem isoliergasgefüllten Gehäuse, zwei im Gehäuse befindlichen und längs einer Achse (5) miteinander in oder ausser Eingriff bringbaren Schaltstücken (1, 2), zwischen denen bei einem Schaltvorgang ein Lichtbogen brennt, und mit einer Isolierstoffdüse (4), deren der Wirkung des Lichtbogens ausgesetzte Düsenengstelle (6) gebildet ist von mehreren in Umfangsrichtung aufeinanderfolgenden, in radialer Richtung beweglichen und mit einer zentripetal wirkenden Kraft beaufschlagbaren Segmente (7), dadurch gekennzeichnet, dass die Segmente (7) jeweils mindestens zwei zueinander und zur Achse (5) parallele Seitenflächen (16, 17, 18, 19, 20, 21) aufweisen, welche jeweils von einer in der Oberfläche der Düsenengstelle (6) verlaufenden Kante (22, 23) begrenzt sind, und dass benachbarte Segmente (7) aufeinander mit ihren die einander gegenüberstehenden Seitenflächen (19, 20) dieser Segmente (7) begrenzenden Kanten abgestützt sind.

2. Druckgasschalter nach Anspruch 1, dadurch gekennzeichnet, dass die Segmente (7) mit ihren von der Düsenengstelle (6) abgewandten Enden auf einem Ring (14) mit Innenkonus (15) abgestützt sind.

3. Druckgasschalter nach Anspruch 2, dadurch gekennzeichnet, dass der Ring (14) unter der Wirkung einer geladenen Feder (13) steht.

4. Druckgasschalter nach Anspruch 2, dadurch gekennzeichnet, dass der Ring (14) kraftschlüssig mit einer pneumatischen Kolben-Zylinder-Anordnung gekoppelt ist, welche durch den vom Lichtbogen erzeugten Druck des Isoliergases angetrieben ist.

5. Druckgasschalter nach Anspruch 4, dadurch gekennzeichnet, dass der Ring (14) eine als Kolben ausgebildete Stirnseite aufweist und in einem Ringkanal geführt ist, welcher mit dem vom Lichtbogen erzeugten Druck des Isoliergases beaufschlagt ist.

6. Druckgasschalter nach Anspruch 1, dadurch gekennzeichnet, dass die Segmente (7) jeweils kraftschlüssig mit einer Kolben-Zylinder-Anordnung gekoppelt sind, welche jeweils mit dem vom Lichtbogen erzeugten Druck des Isoliergases beaufschlagt sind.

7. Druckgasschalter nach einem der Ansprüche 1 bis 6, dadurch gekennzeichnet, dass jedes der Segmente (7) jeweils in einem Schlitz eines hohlzylindrischen Formkörpers gelagert ist, welcher jeweils zwei zueinander parallele, die mindestens zwei Seitenflächen (16, 17, 18, 19, 20, 21) des Segmentes (7) führende Begrenzungsflächen aufweist.

8. Druckgasschalter nach Anspruch 7, dadurch gekennzeichnet, dass die Segmente (7) mit einer zentrifugal wirkenden Kraft beaufschlagt sind.

9. Druckgasschalter nach einem der Ansprüche 1 bis 6, dadurch gekennzeichnet, dass je zwei benachbarte Segmente (7) durch einen in Umfangsrichtung angeordneten Stab (34) geführt sind.

## Claims

1. Gas-blast breaker having an insulating-gas-filled housing, two contact members (1, 2) which are located in the housing and can be brought into or out of engagement with one another along an axis (5), between which an arc burns during a switching process, and having an insulating material nozzle (4), the nozzle constriction (6) of which, exposed to the action of the arc, is formed by several segments (7) which follow one another in the circumferential direction, can be moved in the radial direction and can be loaded with a centripetally acting force, characterised in that the segments (7) exhibit in each case at least two side faces (16, 17, 18, 19, 20, 21) which are parallel to one another and to the axis (5) and which are delimited in each case by an edge (22, 23) extending in the surface of the nozzle constriction (6) and in that adjacent segments (7) are supported on one another with their edges delimiting the side faces (19, 20) of these segments (7) which are opposite to one another.

2. Gas-blast breaker according to Claim 1, characterised in that the segments (7) are supported with their ends facing away from the nozzle constriction (6) on a ring (14) having an inside cone (15).

3. Gas-blast breaker according to Claim 2, characterised in that the ring (14) is under the action of a loaded spring (13).

4. Gas-blast breaker according to Claim 2, characterised in that the ring (14) is frictionally coupled to a pneumatic piston-cylinder arrangement which is driven by the pressure of the insulating gas generated by the arc.

5. Gas-blast breaker according to Claim 4, characterised in that the ring (14) exhibits a front face constructed as a piston and is guided in an annular duct which is charged with the pressure of the insulating gas generated by the arc.

6. Gas-blast breaker according to Claim 1, characterised in that the segments (7) are in each case frictionally coupled to a piston-cylinder arrangement which can be loaded in each case with the pressure of the insulating gas generated by the arc.

7. Gas-blast breaker according to any of Claims 1 to 6, characterised in that each of the segments (7) is in each case supported in a slot of a hollow-cylindrical moulded body which exhibits in each case two limiting areas which are parallel to one another and which guide at least two side faces (16, 17, 18, 19, 20, 21) of the segment (7).

8. Gas-blast breaker according to Claim 7, characterised in that the segments (7) are loaded with a centrifugally acting force.

9. Gas-blast breaker according to any of Claims 1 to 6, characterised in that two adjacent segments (7) each are guided by a rod (34) arranged in the circumferential direction.

## Revendications

1. Interrupteur à gaz comprimé avec un boîtier rempli de gaz isolant, deux pièces de contact (1, 2) se trouvant dans le boîtier et pouvant être engagées ou dégagées l'une de l'autre le long d'un axe (5), entre lesquelles un arc électrique jaillit lors d'une opération de coupure, et avec une tuyère en matière isolante (4) dont le col de tuyère (6) soumis à l'action de l'arc électrique est formé par plusieurs segments (7) qui se suivent dans le sens circonférentiel, sont mobiles en direction radiale et peuvent être soumis à une force à action centripète, caractérisé en ce que les segments (7) présentent chacun au moins deux faces latérales (16, 17, 18, 19, 20, 21) parallèles entre elles et à l'axe (5), qui sont chacune limitées par une arête (22, 23) située dans la surface du col de tuyère (6), et en ce que des segments (7) voisins prennent appui l'un sur l'autre par leurs arêtes qui limitent les faces latérales (19, 20) opposées l'une à l'autre de ces segments (7).

2. Interrupteur à gaz comprimé suivant la revendication 1, caractérisé en ce que les segments (7) prennent appui par leurs extrémités situées à l'opposé du col de tuyère (6) sur une bague (14) avec un cône intérieur (15).

3. Interrupteur à gaz comprimé suivant la revendication 2, caractérisé en ce que la bague (14) est soumise à l'action d'un ressort comprimé (13).

4. Interrupteur à gaz comprimé suivant la revendication 2, caractérisé en ce que la bague (14) est dynamiquement couplée à un dispositif à piston-cylindre, qui est actionné par la pression du gaz isolant produite par l'arc électrique.

5. Interrupteur à gaz comprimé suivant la revendication 4, caractérisé en ce que la bague (14) présente une face d'extrémité formant piston et en ce qu'elle est guidée dans un canal annulaire, qui est soumis à la pression du gaz isolant produite par l'arc électrique.

6. Interrupteur à gaz comprimé suivant la revendication 1, caractérisé en ce que les segments (7) sont chacun dynamiquement couplés à un dispositif à piston-cylindre, qui sont chacun actionnés par la pression du gaz isolant produite par l'arc électrique.

7. Interrupteur à gaz comprimé suivant l'une ou l'autre des revendications 1 à 6, caractérisé en ce que chacun des segments (7) est posé dans une fente respective d'un corps profilé cylindrique creux, qui présente deux faces extérieures parallèles l'une à l'autre, qui guident au moins les deux faces latérales (16, 17, 18, 19, 20, 21) du segment (7).

8. Interrupteur à gaz comprimé suivant la revendication 7, caractérisé en ce que les segments (7) sont soumis à une force à action centrifuge.

9. Interrupteur à gaz comprimé suivant l'une ou l'autre des revendications 1 à 6, caractérisé en ce que chaque paire de segments (7) voisins est guidée par un barreau (34) disposé en direction circonférentielle.
